# EUROPÄISCHE PATENTSCHRIFT

(11) **EP 4 017 642 B1**
(45) Veröffentlichungstag und Bekanntmachung des Hinweises auf die Patenterteilung: **28.08.2024**
(21) Anmeldenummer: 21739963.3
(22) Anmeldetag: 01.07.2021
(51) Int. Cl.: B03C 3/02, B03C 3/09, B03C 5/02, B03C 3/68, B03C 3/47, B03C 3/70

(54) **ELEKTROFILTER ZUM REINIGEN VON LUFT UND ANDEREN DIELEKTRISCHEN FLUIDEN**
ELECTROSTATIC FILTER FOR CLEANING OF AIR AND OTHER DIELECTRIC FLUIDS
FILTRE ÉLECTROSTATIQUE POUR LE NETTOYAGE DE L'AIR ET D'AUTRES FLUIDES DIÉLECTRIQUES

(30) Priorität: 01.07.2020 DE 202020103805 U; 20.01.2021 DE 202021100251 U
(43) Veröffentlichungstag der Anmeldung: 29.06.2022
(73) Patentinhaber: Mikroninter-Dig GmbH, 10707 Berlin (DE)
(72) Erfinder: ALEKSIEIEV, Jurii, 10707 Berlin (DE); BABES, Alexandra, 10707 Berlin (DE); ROMANENKO, Vladimir, 10707 Berlin (DE)
(74) Vertreter: KASTEL Patentanwälte PartG mbB
(86) Internationale Anmeldenummer: PCT/DE2021/100564
(87) Internationale Veröffentlichungsnummer: WO 2022/002315

(56) Entgegenhaltungen:
- EP-A1- 1 967 277
- CN-A- 107 008 571
- GB-A- 1 267 777
- JP-A- 2002 018 318
- RU-C1- 2 420 356
- RU-C2- 2 492 934

## Beschreibung

Die Erfindung bezieht sich auf elektrische Geräte zur Reinigung von dielektrischen Fluiden mit mechanischen Verunreinigungen. Es kann zur Reinigung der Luft oder verschiedener dielektrischer Gase und Flüssigkeiten verwendet werden.

DE 20 2020 103 805 U1 offenbart eine Elektrofiltervorrichtung für dielektrische Flüssigkeiten. Die Vorrichtung umfasst ein Gehäuse, einen Satz von Sammelelektroden in Form von Metallplatten und Trennwänden aus dielektrischem Material, wobei die Elektroden und Trennwände Zellen bilden, in denen die Verunreinigungen gesammelt werden.

Die GB 1 267 777 A offenbart einen Elektrofilter mit einem ersten Abschnitt aus Platten und Leitern, in dem ein inhomogenes Feld erzeugt wird, und einem zweiten Abschnitt aus Gittern, in dem ein homogenes Feld erzeugt wird.

Die EP 1 967 277 A1 offenbart einen Elektrofilter mit einer Mehrzahl aufeinanderfolgender Paare aus Busabschnitten mit jeweils wenigstens einer Sammelelektrode und wenigstens einer Entladungselektrode.

Die CN 107 008 571 A offenbart einen Elektrofilter mit einer Mehrzahl von Paketen aus Elektroden.

Die JP 2002 018318 A offenbart einen Elektrofilter mit einer Mehrzahl von Gruppen aus Sammelelektroden und Entladungselektroden.

Die RU 2 420 356 C1 offenbart einen Elektrofilter mit einem Stapel von runden Metallplatten mit Schlitzen sowie dielektrischen Abschnitten zum Trennen der Metallplatten.

Die RU 2 492 934 C2 offenbart einen Elektrofilter mit einem Stapel von Elektroden, die voneinander mit abnehmendem Abstand durch dielektrische Abschnitte getrennt sind.

Es ist die Aufgabe der Erfindung, die Effizienz elektrischer Reiniger zu verbessern.

Die Aufgabe wird durch den Gegenstand der unabhängigen Ansprüche gelöst. Bevorzugte Weiterbildungen sind Gegenstand der abhängigen Ansprüche.

Die Erfindung schafft einen Elektrofilter zur Reinigung von dielektrischen Fluiden, vorzugsweise Luft, wobei der Elektrofilter ein Gehäuse aufweist, das wenigstens drei aufeinanderfolgende Pakete aus Sammelelektroden enthält, wobei jedes Paket wenigstens ein Paar von elektrisch verbundenen Sammelelektroden aufweist, wobei die Paare elektrisch verbundener Sammelelektroden benachbarter Pakete elektrisch voneinander getrennt und mit unterschiedlichen elektrischen Potentialen derart beaufschlagbar sind, dass sich eine Stärke eines elektrischen Feldes in eine Strömungsrichtung eines Fluids verändert, wobei benachbarte Pakete mittels einer länglichen dielektrischen Trennwand voneinander beabstandet sind, wobei eine Länge d1 einer länglichen dielektrischen Trennwand größer oder kleiner ist als eine Länge d2 einer in Strömungsrichtung nachfolgenden länglichen dielektrischen Trennwand, wobei die Längen der länglichen dielektrischen Trennwände jeweils gleich oder größer sind als Längen der der länglichen dielektrischen Trennwände entgegen der Strömungsrichtung jeweils nächstliegenden Pakete.

Es ist bevorzugt, dass jedes Paket von Sammelelektroden ausgebildet ist, beim Beaufschlagen mit Hochspannung ein inhomogenes elektrisches Feld zu erzeugen.

Es ist bevorzugt, dass die Länge der Trennwände zwischen benachbarten Paketen in Strömungsrichtung des Fluids zunimmt oder abnimmt ist.

Es ist bevorzugt, dass die Anzahl der Sammelelektroden in jedem Paket in Strömungsrichtung des Fluids zunimmt, abnimmt oder gleich bleibt.

Es ist bevorzugt, dass die Länge der Pakete von Sammelelektroden in Strömungsrichtung des Fluids zunimmt, abnimmt oder gleich bleibt.

Mit anderen Worten kann die Länge c1, c2 eines Paketes von Sammelelektroden größer oder kleiner als die Länge c2, c3 des in der Strömungsrichtung nächstliegenden Pakets von Sammelelektroden sein.

Es ist bevorzugt, dass das Gehäuse Hochspannungsdurchführungen zum Anschließen adaptiver Hochspannungsversorgungsvorrichtungen aufweist.

Es ist bevorzugt, dass der Elektrofilter zum stufenweisen Filtern des Fluids, vorzugsweise der Luft, ausgebildet ist.

Es ist bevorzugt, dass jede Sammelelektrode wenigstens einen Längskanal zum Durchlassen des Fluids aufweist.

Es ist bevorzugt, dass benachbarte Sammelelektroden desselben Pakets zwischen sich eine Speicherzelle definieren.

Es ist bevorzugt, dass jeder Längskanal ein Paar benachbarter Speicherzellen fluidverbindet.

Es ist bevorzugt, dass das Gehäuse an seinen jeweiligen Endbereichen einen Einlass und einen Auslass für das Fluid aufweist.

Es ist bevorzugt, dass das Gehäuse benachbart zu seinen jeweiligen Endbereichen jeweils eine fluiddurchströmbare, vorzugsweise luftdurchströmbare, Begrenzungsplatte enthält, welche die Sammelelektroden von der Wand des Gehäuses beabstanden und elektrisch isolieren.

Die Erfindung schafft eine Filtervorrichtung, umfassend einen bevorzugten Elektrofilter und eine adaptive Hochspannungsquelle zum Liefern von unterschiedlichem, elektrischem Hochspannungs-Gleichstrom zum Versorgen der Pakete von Sammelelektroden mit unterschiedlichen elektrischen Potentialen.

Die Erfindung schafft eine Verwendung eines Elektrofilters zum Reinigen von dielektrischen Fluiden, bei der Paare elektrisch verbundener Sammelelektroden jeweils mit unterschiedlichen elektrischen Potentialen derart beaufschlagt und/oder abgeglichen werden, dass sich eine Stärke eines elektrischen Feldes in Strömungsrichtung des Fluids, vorzugsweise der Luft, verändert.

Es ist bevorzugt, dass die Stärke des elektrischen Feldes in Strömungsrichtung des Fluids, vorzugsweise der Luft, zunimmt oder abnimmt.

Es ist bevorzugt, dass das Fluid, vorzugsweise die Luft, in Strömungsrichtung stufenweise gefiltert wird.

Die Erfindung schafft ein Reinigungsverfahren zur Reinigung von dielektrischen Fluiden, vorzugsweise von Luft, mittels eines Elektrofilters, das Fluid die Pakete des Elektrofilters durchströmt.

Vorzugsweise wird jedes Paket von Sammelelektroden mit Hochspannung beaufschlagt wird und ein inhomogenes elektrisches Feld zu erzeugt.

Vorzugsweise filtert der Elektrofilter das Fluid stufenweise.

Der Elektrofilter kann ein zuvor beschriebener bevorzugter Elektrofilter sein.

Ein Fluid ist beispielsweise ein Gemisch aus einem Fluid und festen Teilchen. Das Fluid kann gasförmig oder flüssig sein. Das Fluid kann auch selbst ein Gemisch sein, beispielsweise ein Gemisch mehrerer nicht mischbarer Flüssigkeiten, d.h. eine Emulsion. Das Fluidgemisch ist beispielsweise ein heterogenes Gemisch, wie ein Aerosol, eine Suspension oder ein Gemisch aus einer Emulsion und festen Teilchen. Vorzugsweise ist das Fluid Luft.

Feste Teilchen in einem Fluidgemisch können eine Verunreinigung des Fluids darstellen. Zum Reinigen der Fluide von Verunreinigungen sind Elektrofilter, oder auch Elektroabscheider genannt, die auf dem elektrostatischen Prinzip beruhen, bekannt.

Eine Idee ist es, die bislang einzige Packung von Sammelelektroden in mehrere Packungen von Sammelelektroden aufzuteilen, beispielsweise indem längliche dielektrische Trennwände zwischen die Packungen eingefügt werden. Um inhomogene elektrische Felder zu erzeugen zu können, können für jedes Paket von Sammelelektroden unterschiedliche Werte der Potentialdifferenz von adaptiven Hochspannungsnetzteilen geliefert werden. Dabei können die bislang verwendeten Stifte, welche die Verdrahtungsfunktion erfüllen, durch Hochspannungsdurchführungen ersetzt werden. Das Ergebnis ist eine Struktur unabhängiger Pakete, die jeweils für die Reinigung von Partikeln der erforderlichen Größe optimiert sind.

Mit der hierin beschriebenen Idee eines Elektrofilters gibt es die Möglichkeit, abschnittsweise verschiedene ungleichmäßige elektrische Felder im Elektrofilter zu erzeugen, sodass die Felder für die Reinigung von Partikeln unterschiedlicher Größe in dielektrischen Fluiden, nämlich in Luft oder Flüssigkeit, optimiert werden können. Dadurch kann der Wirkungsgrad des Elektrofilters erhöht werden.

Ausführungsbeispiele werden im Folgenden anhand der beigefügten Zeichnungen näher erläutert. Darin zeigt:
- Fig. 1: einen Längsschnitt durch eine Vergleichsausführungsform eines Elektrofilters;
- Fig. 2: einen Längsschnitt durch eine erste Ausführungsform eines Elektrofilters gemäß der Erfindung; und
- Fig. 3: einen Längsschnitt durch eine zweite Ausführungsform eines Elektrofilters gemäß der Erfindung.

Fig. 1 zeigt einen Elektrofilter, der auch als Elektroabscheider bezeichnet werden kann. Der Elektrofilter umfasst ein Gehäuse 1 mit Düsen für einen Einlass 2 und einen Auslass 3. Das Gehäuse 1 weist Hochspannungsdurchführungen 4 und 5 auf. An den jeweiligen Endbereichen des Gehäuses 1 sind Begrenzungsplatten 6 und 7 in dem Gehäuse 1 untergebracht.

Der Elektrofilter enthält in seinem Gehäuse 1 eine Mehrzahl von Paketen aus Sammelelektroden 8. Die Pakete haben eine Länge c1 entlang der Längsrichtung des Gehäuses 1. Die Sammelelektroden 8 jedes Pakets sind durch dielektrische Trennwände 11 getrennt. Die Sammelelektroden 8 weisen Längskanäle 9 auf. Benachbarte Sammelelektroden 8 desselben Pakets definieren zwischen sich Speicherzellen 10.

Wie aus der DE 20 2020 103 805 U1 hervorgeht, ist allerdings auch eine alternative Ausgestaltung möglich, bei der die Anordnung der dielektrischen Trennwände 11 und der Sammelelektroden 8 vertauscht ist.

Die Sammelelektroden 8 benachbarter Pakete sind durch längliche dielektrische Trennwände 12 der Länge d1 voneinander getrennt.

Über die Hochspannungseingänge 4 und 5 werden jedem Paket von Sammelelektroden 8 die entsprechenden positiven und negativen elektrischen Potentiale von einer nicht näher dargestellten Hochspannungsgleichstromquelle zugeführt. Diese Hochspannungswerte werden in adaptiven Stromversorgungen für das zu reinigende dielektrische Medium angepasst, wobei der erforderliche Bereich der Partikelgrößen von Verunreinigungen in der entsprechenden Packung von Sammelelektroden 8 abgeschieden wird.

### Der Elektrofilter funktioniert wie folgt:

Der Strom eines kontaminierten dielektrischen Mediums, beispielsweise Luft oder Flüssigkeit, wird durch den Einlass 2 in den elektrischen Reiniger eingespeist. Wenn an jedem Paket von Sammelelektroden 8 ein Potentialunterschied besteht, treten in den Kanälen entsprechend optimierte inhomogene elektrische Felder auf, unter deren Wirkung die Verunreinigungen aus dem Hauptstrom des Mediums in die Speicherzellen 10 mitgerissen und auf den Sammelelektroden 8 der Packungen abgelagert werden. Das gereinigte Medium tritt durch den Auslass 3 aus.

Fig. 1 zeigt eine einheitliche Konfiguration zum Aufbau von Paketen von Sammelelektroden 8, wobei der Wert der Länge d1 der länglichen dielektrischen Trennwände gleich wie oder größer als die Länge c1 der Pakete ist. Die Länge aller Pakete ist identisch und gleich der Länge c1.

Fig. 2 zeigt einen Längsschnitt eines Elektrofilters 1 mit dem Aufbau einer zunehmenden Anzahl von Sammelelektroden 8 in jedem Paket gemäß einer ersten Ausführungsform der Erfindung. Die Bezungszeichen in Fig. 2 sind identisch zu den Bezugszeichen in Fig. 1, wobei zusätzlich zu den länglichen dielektrischen Trennwänden 12, weitere längliche dielektrische Trennwände 13 mit Länge d2 angeordnet sind.

In der zunehmenden Konfiguration der Pakete von Sammelelektroden 8 ist die Länge d2 der weiteren länglichen dielektrischen Trennwände 13 größer als die Länge d1 der länglichen dielektrischen Trennwände 12. Darüber hinaus ist der entsprechende Wert der Länge d1 bzw. d2 der länglichen dielektrischen Trennwände 12, 13 gleich wie oder größer als die Länge c1 bzw. c2 des Pakets, das sich vor der jeweiligen Trennwand 12, 13 befindet. Die Länge des nächsten Pakets ist größer als die des vorherigen Pakets (c1 > c2, c2 > c3).

Für die zunehmende Konfiguration von Paketen von Sammelelektroden gelten die folgenden in Tabelle 1 dargestellten Bedingungen:

**Tabelle 1**

| Paketnummer Nr. | Länge | | Bedingung |
|---|---|---|---|
| | Paket | längliche dielektrische Trennwand | |
| 1 | c₁ | d₁ | (d₁ ≥ c₁) < c₂ & c₂ > c₁ |
| 2 | c₂ | d₂ | (d₂ ≥ c₂) < c₃ & c₃ > c₂ |
| ......... | ......... | ........................ | ..................... |
| n-1 | cₙ₋₁ | dₙ₋₁ | (dₙ₋₁ ≥ cₙ₋₁) < cₙ & cₙ > cₙ₋₁ |
| n | cₙ | -------------- | cₙ > cₙ₋₁ |

Fig. 3 zeigt einen Längsschnitt eines Elektrofilters 1 mit dem Aufbau einer abnehmenden Anzahl von Sammelelektroden 8 in jedem Paket gemäß einer zweiten Ausführungsform der Erfindung. Die Bezugszeichen in Fig. 3 sind identisch zu den Bezugszeichen in Fig. 2.

In einer abnehmenden Konfiguration der Pakete von Sammelelektroden 8 ist die Länge d2 der weiteren länglichen dielektrischen Trennwand 13 kleiner als die Länge d1 der länglichen dielektrischen Trennwand 12. Die Länge d1 bzw. d2 der länglichen dielektrischen Trennwände 12, 13 ist gleich wie oder größer als die Länge c1 bzw. c2 des vor der jeweiligen Trennwand 12, 13 befindlichen Pakets. Die Länge des nächsten Pakets ist geringer als die des vorherigen Pakets (c1 < c2, c2 < c3).

Für die abnehmende Konfiguration von Paketen von Sammelelektroden gelten die folgenden in Tabelle 2 dargestellten Bedingungen:

**Tabelle 2**

| Paketnummer Nr. | Länge | | Bedingung |
|---|---|---|---|
| | Paket | längliche dielektrische Trennwand | |
| 1 | c₁ | d₁ | (d₁ ≥ c₁) > c₂ & c₂ < c₁ |
| 2 | c₂ | d₂ | (d₂ ≥ c₂) > c₃ & c₃ < c₂ |
| ......... | ......... | ........................ | ..................... |
| n-1 | cₙ₋₁ | dₙ₋₁ | (dₙ₋₁ ≥ cₙ₋₁) > cₙ & cₙ < cₙ₋₁ |
| n | cₙ | ------------ | cₙ < cₙ₋₁ |

Mit den beschriebenen Elektrofiltern kann das dielektrische Medium, beispielsweise Luft oder Flüssigkeit, unter Verwendung inhomogener elektrischer Felder in jedem Paket von Sammelelektroden gereinigt werden, wobei das elektrische Feld für Partikel der erforderlichen Größe in Abhängigkeit von der vorliegenden Reinigungsaufgabe optimiert ist, sodass die Reinigungseffizienz signifikant ansteigt.

Tests des Elektrofilters durch die Anmelderin zeigten, dass mit den hierin beschriebenen Ausführungen des Elektrofilters der Wirkungsgrad des Elektrofilters und seine Produktivität um 35 % bis 45 % zunahmen.

### Bezugszeichenliste:

- 1: Gehäuse
- 2: Einlass
- 3: Auslass
- 4: Hochspannungsdurchführung
- 5: Hochspannungsdurchführung
- 6: Begrenzungsplatte
- 7: Begrenzungsplatte
- 8: Sammelelektrode
- 9: Längskanal
- 10: Speicherzelle
- 11: dielektrische Trennwand
- 12: längliche dielektrische Trennwand
- 13: längliche dielektrische Trennwand

## Patentansprüche

1. Elektrofilter zur Reinigung von dielektrischen Fluiden, vorzugsweise von Luft, wobei der Elektrofilter ein Gehäuse (1) aufweist, das wenigstens drei aufeinanderfolgende Pakete aus Sammelelektroden (8) enthält, wobei jedes Paket wenigstens ein Paar von elektrisch verbundenen Sammelelektroden (8) aufweist, wobei die Paare elektrisch verbundener Sammelelektroden (8) benachbarter Pakete elektrisch voneinander getrennt und mit unterschiedlichen elektrischen Potentialen derart beaufschlagbar sind, dass sich eine Stärke eines elektrischen Feldes in eine Strömungsrichtung eines Fluids verändert, **dadurch gekennzeichnet, dass** benachbarte Pakete mittels einer länglichen dielektrischen Trennwand (12, 13) voneinander beabstandet sind, wobei eine Länge (d1) einer länglichen dielektrischen Trennwand (12) größer oder kleiner ist als eine Länge (d2) einer in Strömungsrichtung nachfolgenden länglichen dielektrischen Trennwand (13), wobei die Längen (d1, d2) der länglichen dielektrischen Trennwände (12, 13) jeweils gleich oder größer sind als Längen (c1, c2) der der länglichen dielektrischen Trennwände (12, 13) entgegen der Strömungsrichtung jeweils nächstliegenden Pakete.

2. Elektrofilter nach Anspruch 1, **dadurch gekennzeichnet, dass** die Sammelelektroden (8) des wenigstens einen Paares von Sammelelektroden (8) jedes Pakets senkrecht zu der Strömungsrichtung angeordnet sind.

3. Elektrofilter nach einem der vorhergehenden Ansprüche, **dadurch gekennzeichnet, dass** die Länge (d1, d2) der länglichen dielektrischen Trennwände (12, 13) zwischen benachbarten Paketen in Strömungsrichtung des Fluids zunimmt oder abnimmt.

4. Elektrofilter nach einem der vorhergehenden Ansprüche, **dadurch gekennzeichnet, dass** die Anzahl der Sammelelektroden (8) in jedem Paket in Strömungsrichtung des Fluids zunimmt, abnimmt oder gleich bleibt.

5. Elektrofilter nach einem der vorhergehenden Ansprüche, **dadurch gekennzeichnet, dass** die Länge (c1, c2, c3) der Pakete von Sammelelektroden (8) in Strömungsrichtung des Fluids zunimmt, abnimmt oder gleich bleibt.

6. Elektrofilter nach einem der vorhergehenden Ansprüche, **dadurch gekennzeichnet, dass** das Gehäuse (1) Hochspannungsdurchführungen (4, 5) zum Anschließen adaptiver Hochspannungsversorgungsvorrichtungen aufweist.

7. Elektrofilter nach einem der vorhergehenden Ansprüche, **dadurch gekennzeichnet, dass** jede Sammelelektrode (8) wenigstens einen Längskanal (9) zum Durchlassen des Fluids, vorzugsweise der Luft, aufweist.

8. Elektrofilter nach einem der vorhergehenden Ansprüche, **dadurch gekennzeichnet, dass** benachbarte Sammelelektroden (8) desselben Pakets zwischen sich eine Speicherzelle (10) definieren.

9. Elektrofilter nach Anspruch 7 und 8, **dadurch gekennzeichnet, dass** jeder Längskanal (9) ein Paar benachbarter Speicherzellen (10) fluidverbindet.

10. Elektrofilter nach einem der vorhergehenden Ansprüche, **dadurch gekennzeichnet, dass** das Gehäuse (1) benachbart zu seinen jeweiligen Endbereichen jeweils eine fluiddurchströmbare, vorzugsweise eine luftdurchströmbare, Begrenzungsplatte (7, 8) enthält, welche die Sammelelektroden von der Wand des Gehäuses (1) beabstanden und elektrisch isolieren.

11. Filtervorrichtung, umfassend einen Elektrofilter nach einem der vorhergehenden Ansprüche und eine adaptive Hochspannungsquelle zum Liefern von unterschiedlichem, elektrischem Hochspannungs-Gleichstrom zum Versorgen der Pakete von Sammelelektroden (8) mit unterschiedlichen elektrischen Potentialen.

12. Verwendung eines Elektrofilters nach einem der Ansprüche 1 bis 10 zum Reinigen von dielektrischen Fluiden, vorzugsweise von Luft, bei der Paare elektrisch verbundener Sammelelektroden (8) jeweils mit unterschiedlichen elektrischen Potentialen derart beaufschlagt und/oder abgeglichen werden, dass sich eine Stärke eines elektrischen Feldes in Strömungsrichtung des Fluids, vorzugsweise der Luft, verändert.

13. Verwendung nach Anspruch 12, **dadurch gekennzeichnet, dass** die Stärke des elektrischen Feldes in Strömungsrichtung des Fluids zunimmt oder abnimmt.

14. Reinigungsverfahren zur Reinigung von dielektrischen Fluiden, vorzugsweise von Luft, mittels eines Elektrofilters nach einem der Ansprüche 1 bis 10, **dadurch gekennzeichnet, dass** das Fluid die Pakete des Elektrofilters durchströmt.

## Claims

1. Electric filter for purifying dielectric fluids, preferably air, the electric filter comprising a housing (1) that contains at least three successive bundles of collecting electrodes (8), each bundle comprising at least one pair of electrically connected collecting electrodes (8), wherein the pairs of electrically connected collecting electrodes (8) of adjacent bundles are electrically separated from each other and can be supplied with different electric potentials such that a strength of an electric field changes in a flow direction of a fluid, **characterized in that** adjacent bundles are spaced apart from each other by means of an elongated dielectric partition wall (12, 13), wherein a length (d1) of an elongated dielectric partition wall (12) is greater or smaller than a length (d2) of an elongated dielectric partition wall (13) following in a flow direction, wherein the lengths (d1, d2) of the elongated dielectric partition walls (12, 13) are respectively equal to or greater than lengths (c1, c2) of the respective bundles lying closest to the elongated dielectric partition walls (12, 13) against the flow direction.

2. Electric filter according to claim 1, **characterized in that** the collecting electrodes (8) of the at least one pair of collecting electrodes (8) of each bundle are arranged perpendicular to the flow direction.

3. Electric filter according to any one of the preceding claims, **characterized in that** the length (d1, d2) of the elongated dielectric partition walls (12, 13) between adjacent bundles increases or decreases in the fluid flow direction.

4. Electric filter according to any one of the preceding claims, **characterized in that** the number of collecting electrodes (8) in each bundle increases, decreases or remains the same in the fluid flow direction.

5. Electric filter according to any one of the preceding claims, **characterized in that** the length (c1, c2, c3) of the bundles of collecting electrodes (8) increases, decreases or remains the same in the fluid flow direction.

6. Electric filter according to any one of the preceding claims, **characterized in that** the housing (1) has high-voltage feedthroughs (4, 5) for connecting adaptive high-voltage supply devices.

7. Electric filter according to any one of the preceding claims, **characterized in that** each collecting electrode (8) has at least one longitudinal channel (9) for the passage of the fluid, which is preferably air.

8. Electric filter according to any one of the preceding claims, **characterized in that** adjacent collecting electrodes (8) of the same bundle define a storage cell (10) therebetween.

9. Electric filter according to any one of claims 7 and 8, **characterized in that** each longitudinal channel (9) fluidly connects a pair of adjacent storage cells (10).

10. Electric filter according to any one of the preceding claims, **characterized in that** the housing (1) contains, adjacent to its respective end portions, a respective limiting plate (7, 8) through which fluid can flow, preferably through which air can flow, and which spaces apart and electrically insulates the collecting electrodes from the wall of the housing (1).

11. Filtering apparatus comprising an electric filter according to any one of the preceding claims and an adaptive high voltage source for supplying different high voltage DC electrical current to supply the bundles of collecting electrodes (8) with different potentials.

12. Use of an electric filter according to any one of claims 1 to 10 for purifying dielectric fluids, preferably air, in which pairs of electrically connected collecting electrodes (8) are each supplied with and/or balanced with different electric potentials in such a way that a strength of an electric field changes in the direction of the flow of the fluid, which is preferably the air.

13. The use according to claim 12, **characterized in that** the strength of the electric field increases or decreases in the direction of the fluid flow.

14. A purification method for purifying dielectric fluids, preferably air, by means of an electric filter according to any one of claims 1 to 10, **characterized in that** the fluid flows through the bundles of the electric filter.

## Revendications

1. Filtre électrique pour purifier des fluides diélectriques, de préférence de l'air, le filtre électrique comprenant un boîtier (1) qui contient au moins trois paquets successifs d'électrodes collectrices (8), chaque paquet comprenant au moins une paire d'électrodes collectrices connectées électriquement (8), dans lequel les paires d'électrodes collectrices connectées électriquement (8) de paquets adjacents sont électriquement séparées l'une de l'autre et peuvent être alimentées avec des potentiels électriques différents de sorte que l'intensité d'un champ électrique change dans la direction d'écoulement d'un fluide, **caractérisé en ce que** des paquets adjacents sont séparés les uns des autres par une partition diélectrique allongée (12, 13), une longueur (d1) d'une partition diélectrique allongée (12) étant plus grande ou plus petite qu'une longueur d2 d'une partition diélectrique allongée (13) suivant dans la direction d'écoulement, les longueurs (d1, d2) des partitions diélectriques allongées (12, 13) étant respectivement égales ou supérieures aux longueurs (c1, c2) des paquets respectifs situés le plus près des partitions diélectriques allongées (12, 13) dans le sens inverse de l'écoulement.

2. Filtre électrique selon la revendication 1, **caractérisé en ce que** les électrodes collectrices (8) d'au moins une paire d'électrodes collectrices (8) de chaque paquet sont disposées perpendiculairement à la direction d'écoulement.

3. Filtre électrique selon l'une quelconque des revendications précédentes, **caractérisé en ce que** la longueur (d1, d2) des partitions diélectriques allongées (12, 13) entre les paquets adjacents augmente ou diminue dans la direction d'écoulement du fluide.

4. Filtre électrique selon l'une quelconque des revendications précédentes, **caractérisé en ce que** le nombre d'électrodes collectrices (8) dans chaque paquet augmente, diminue ou reste le même dans la direction d'écoulement du fluide.

5. Filtre électrique selon l'une quelconque des revendications précédentes, **caractérisé en ce que** la longueur (c1, c2, c3) des paquets d'électrodes collectrices (8) augmente, diminue ou reste la même dans la direction d'écoulement du fluide.

6. Filtre électrique selon l'une quelconque des revendications précédentes, **caractérisé en ce que** le boîtier (1) comporte des passages de haute tension (4, 5) pour le raccordement de dispositifs d'alimentation haute tension adaptatifs.

7. Filtre électrique selon l'une quelconque des revendications précédentes, **caractérisé en ce que** chaque électrode collectrice (8) présente au moins un canal longitudinal (9) pour le passage du fluide, qui est de préférence de l'air.

8. Filtre électrique selon l'une quelconque des revendications précédentes, **caractérisé en ce que** des électrodes collectrices (8) adjacentes d'un même paquet définissent entre elles une cellule de stockage (10).

9. Filtre électrique selon l'une quelconque des revendications 7 et 8, **caractérisé en ce que** chaque canal longitudinal (9) relie fluidiquement une paire de cellules de stockage adjacentes (10).

10. Filtre électrique selon l'une quelconque des revendications précédentes, **caractérisé en ce que** le boîtier (1) contient, à côté de ses parties d'extrémité respectives, une plaque de limitation respective (7, 8) à travers laquelle le fluide peut s'écouler, de préférence à travers laquelle l'air peut s'écouler, et qui sépare et isole électriquement les électrodes collectrices de la paroi du boîtier (1).

11. Dispositif de filtrage comprenant un filtre électrique selon l'une quelconque des revendications précédentes et une source de haute tension adaptative pour fournir un courant électrique continu de haute tension différent afin d'alimenter les paquets d'électrodes collectrices (8) avec des potentiels différents.

12. Utilisation d'un filtre électrique selon l'une quelconque des revendications 1 à 10 pour purifier des fluides diélectriques, de préférence l'air, dans lequel des paires d'électrodes collectrices (8) connectées électriquement sont chacune alimentées et/ou équilibrées avec des potentiels électriques différents de telle sorte que l'intensité d'un champ électrique change dans la direction de l'écoulement du fluide, qui est de préférence l'air.

13. Utilisation selon la revendication 12, **caractérisée par le fait que** l'intensité du champ électrique augmente ou diminue dans le sens de l'écoulement du fluide.

14. Procédé de purification des fluides diélectriques, de préférence l'air, au moyen d'un filtre électrique selon l'une quelconque des revendications 1 à 10, **caractérisé en ce que** le fluide s'écoule à travers les paquets du filtre électrique.
